# EUROPÄISCHE PATENTSCHRIFT

(11) **EP 0 036 948 B1**
(45) Veröffentlichungstag und Bekanntmachung des Hinweises auf die Patenterteilung: **25.07.1984**
(21) Anmeldenummer: 81101383.8
(22) Anmeldetag: 25.02.1981
(51) Int. Cl.: D02G 3/32, D01H 5/36

(54) **Verfahren und Vorrichtung zum Herstellen eines elastischen Zwirnes**
Process and device for making elastic yarn
Procédé et dispositif pour fabriquer un fil élastique

(30) Priorität: 02.04.1980 DE 3012753
(43) Veröffentlichungstag der Anmeldung: 07.10.1981
(73) Patentinhaber: Krall & Roth, Weberei GmbH & Co. KG, D-4050 Mönchengladbach (DE)
(72) Erfinder: d'Alquen, Gunter, D-4050 Mönchengladbach (DE)
(74) Vertreter: Goddar, Heinz J., Dr.

## Beschreibung

Die Erfindung betrifft ein Verfahren zum Herstellen eines elastischen Zwirnes, bei dem ein Elastomerfaden von etwa 154 dtex bis 220 dtex mit zwei Garnen, denen Stärke jeweils etwa 1/10 des Elastomerfadens beträgt, haftend verzwirnt wird, wobei als Garne im Rotorverfahren hergestellte OE-Garne aus Polyvinylchlorid-, Polyvinylcyanid, Polyacrylnitril- und/oder ausgerüstete Wollfäden verwendet werden und die Garne vor dem Verzwirnen zum Auflockern und zum Erzielen der Haftung bei einem Druck zwischen etwa 0,1 und 0,2 bar in Heißdampf von etwa 70 °C bis zu 10 Minuten an ihrer Oberfläche angequolle. werden und wobei dem Elastomerfaden bei der Verzwirnung gegenüber den Garnen ein zwischen 2- bis etwa 5-facher Verzug gegeben wird, sowie eine Vorrichtung zur Durchführung dieses Verfahrens.

Aus der DE-A-2 811 329 sind ein Verfahren sowie eine Vorrichtung der vorstehend beschriebenen Art bekannt, welche die Herstellung eines für bi-elastische Gewebe geeigneten elastischen Zwirnes unter Verwendung von OE-Garnen ermöglichen und bei denen keine nachteiligen Veränderungen der Qualität der verwendeten Fäden und Garne durch Klebstoff- und/oder Temperatureinflüsse auftreten, wie dies ansonsten häufig der Fall ist. Es hat sich herausgestellt, daß bei der Herstellung von Zwirnen nach dem vorstehend beschriebenen Verfahren jedoch beim Anlaufen und Anhalten der Zwirnvorrichtung Fadenrisse auftreten können, insbesondere dann, wenn eine Maschine kurzzeitig abgestellt werden muß, ohne daß beispielsweise Garnrollen oder dergleichen ausgetauscht werden.

Der Erfindung liegt die Aufgabe zugrunde, dieses Abreißen von Fäden während der Anlaufphase der Zwirnvorrichtung zu vermeiden, wobei die Vorteile des Verfahrens nach der DE-A-2811 329 beibehalten und eine erhöhte Produktivität mit geringeren Ausfallzeiten ermöglicht werden sollen.

Erfindungsgemäß wird diese Aufgabe bei einem Verfahren der eingangs genannten Art dadurch gelöst, daß die Spannung des Elastomerfadens bei Ingangsetzen der Zwirnvorrichtung in etwa gleich der Spannung der Garne gehalten und erst nach einem vorherbestimmten Zeitraum nach Ingangsetzen der Zwirnvorrichtung dem Elastomerfaden gegenüber den Garnen der Verzug gegeben wird.

Eine erfindungsgemäß vorgeschlagene Vorrichtung zur Durchführung dieses Verfahrens ist dadurch gekennzeichnet, daß zwei Getriebe mit unterschiedlichen Übersetzungen zur Übertragung des Drehmoments einer Antriebswelle auf einen Garnlieferzylinder und einen Eiastomerfaden-Lieferzylinder einer Zwirnvorrichtung vorgesehen sind, wobei das erste Getriebe mit einer Übersetzung, die in etwa gleiche Liefergeschwindigkeit für die Garne und den Elastomerfaden ergibt, von einer ersten Kupplung an die Antriebswelle bei Einschalten der Zwirnvorrichtung zunächst an- und nach einem vorherbestimmten Zeitraum abkuppelbar und das zweite Getriebe, das eine etwa 2- bis 5-fach kleinere Liefergeschwindigkeit des Elastomerfadens gegenüber den Garnen bewirkt, gleichzeitig durch eine zweite Kupplung einkuppelbar ist.

Eine besonders bevorzugte Ausführungsform der Erfindung sieht vor, daß der Zeitraum bis zum Einsatz des zweiten Getriebes, welches dem Elastomerfaden die etwa 2- bis 5-fach kleinere Liefergeschwindigkeit gegenüber den Garnen verleiht, etwa 4 Sekunden beträgt.

Auch kann erfindungsgemäß vorgesehen sein, daß die Kupplung Elektrokupplungen sind, wobei ein Einkuppeln der ersten Kupplung gleichzeitig das Auskuppeln der zweiten Kupplung bewirkt.

Dadurch, daß der Verzug erst nach Anlaufen der Vorrichtung aufgebaut wird, kann erreicht werden, daß der Elastomerfaden nicht in der Anlaufphase überdehnt wird oder die Garnfäden plötzlich so hoch beim Anfahren belastet werden, daß sie reißen.

Aus der CH-PS 465 461 ist zwar bereits eine Vorrichtung zum Herstellen eines elastischen Zwirnes bekannt, bei welcher die Relativgeschwindigkeit der Einzelfäden einstellbar ist, jedoch bleibt der erzielbare Verzug dort während des Betriebes konstant, so daß also nicht in der erfindungsgemäßen Weise beim Ingangsetzen der Zwirnvorrichtung die Spannung des Elastomerfadens gleich derjenigen der Spannung der anderen Garne gehalten werden kann.

Nachstehend wird ein Ausführungsbeispiel der Erfindung anhand der aus einer einzigen Figur bestehenden Zeichnung, welche eine schematische Darstellung einer Vorrichtung zur Durchführung des erfindungsgemäßen Verfahrens zeigt, erläutert.

Bei dem erfindungsgemäßen Verfahren wird ein elastischer Zwirn 11 aus einem Elastomerfaden 10 und zwei OE-Garnen hergestellt. Wie in der DE-A-2811 329 beschrieben und in der einzigen Figur dargestellt ist, werden die drei Fäden über eine Umlenkrolle 24 für den Elastomerfaden bzw. Führungsrollen 26, 27, 28 im wesentlichen parallel ausgerichtet in einem Zwirnring 21 verzwirnt. Dabei werden die nicht-elastischen Garne 13 und 14 von ihren Garnrollen 16, 17 durch das Zusammenwirken eines Druckzylinders 19, der bedarfsweise auf dem Lieferzylinder 18 aufliegt, abgezogen. Die Fördergeschwindigkeit der Garne wird dabei durch die Drehgeschwindigkeit des Lieferzylinders 18 bestimmt. Der Elastomerfaden 10 wird von seiner Vorratsrolle 22 mit Hilfe eines Lieferzylinders 23 abgezogen, wobei der Verzug des Elastomerfadens von der Drehgeschwindigkeit des Lieferzylinders 23 abhängt. Der Lieferzylinder 23 sowie der Lieferzylinder 18 werden durch eine gemeinsame Antriebswelle 38 angetrieben, wobei die jeweiligen Umdrehungsgeschwindigkeiten über Übersetzungsgetriebe 34, 36 geregelt werden.

Dabei sind in der Figur zwei verschiedene Übersetzungen dargestellt. Die erste Übersetzung, die durch das Getriebe 34 erfolgt, welches bei der dargestellten Betriebswelle gerade eingekuppelt ist und daher wirksam ist, führt zu einer Liefergeschwindigkeit von Elastomerfaden und Garnen von etwa 1 : 1. Der Elastomerfaden weist also gegenüber den Garnen keinen Verzug auf. Das andere, in der Zeichnung als nicht-eingekuppelt dargestellte Getriebe 36 führt zu einem etwa 2- bis etwa 5-fachen Verzug des Elastomerfadens, indem der Lieferzylinder 23 sich gegenüber dem Lieferzylinder 18 entsprechend langsamer dreht.

Das Ingangsetzen der Vorrichtung, die zur Durchführung des erfindungsgemäßen Verfahrens verwendet wird, verläuft folgendermaßen :
Zunächst wird durch das Anschalten die erste Kupplung 30 beaufschlagt, welche einkuppelt - wie in der Figur gezeigt -, wodurch das Drehmoment der Antriebswelle 38 bei einer etwa 1 : 1- fachen Übersetzung zu etwa gleicher Liefergeschwindigkeit für elastisches Garn und OE-Garn führt. Nach einer vorbestimmten Zeit wird, beispielsweise durch einen elektrischen Zeitkreis oder ähnliche, dem Fachmann wohlbekannte Einrichtungen, die zweite Kupplung 32 beaufschlagt und gleichzeitig die Kupplung 30 getrennt, so daß das Drehmoment der Antriebswelle 38 nunmehr über das Getriebe 36 wirkt. Bei diesem Antrieb wird dem Elastomerfaden ein etwa 2- bis 5-facher, bevorzugt 3,5-facher Verzug gegenüber den unelastischen Garnfäden gegeben.

Selbstverständlich liegt es im Bereich des Erfindungsgedankens, statt einer Elektrokupplung mechanische Kupplungen vorzusehen, welche auch beliebig manuell geschaltet sein können. Es ist jedoch bevorzugt, die Kupplungen derart zu kuppeln, daß lediglich eine Kupplung eingerastet sein kann und wirksam ist.

## Patentansprüche

1. Verfahren zum Herstellen eines elastischen Zwirnes, bei dem ein Elastomerfaden von etwa 154 dtex bis 220 dtex mit zwei Garnen, denen Stärke jeweils etwa 1/10 des Elastomerfadens beträgt, haftend verzwirnt wird, wobei als Garne im Rotorverfahren hergestellte OE-Garne aus Polyvinylchlorid-, Polyvinylcyanid, Polyacrylnitril- und/ oder ausgerüstete Wollfäden verwendet werden und die Garne vor dem Verzwirnen zum Auflockern und zum Erzielen der Haftung bei einem Druck zwischen etwa 0,1 und 0,2 bar in Heißdampf von etwa 70 °C bis zu 10 Minuten an ihrer Oberfläche angequollen werden und wobei dem Elastomerfaden bei der Verzwirnung gegenüber den Garnen ein zwischen etwa 2- bis etwa 5- facher Verzug gegeben wird, dadurch gekennzeichnet, daß die Spannung des Elastomerfadens bei Ingangsetzen der Zwirnvorrichtung in etwa gleich der Spannung der Garne gehalten und erst nach einem vorherbestimmten Zeitraum nach Ingangsetzen der Zwirnvorrichtung dem Elastomerfaden gegenüber den Garnen der Verzug gegeben wird.

2. Vorrichtung zur Durchführung des Verfahrens nach Anspruch 1, dadurch gekennzeichnet, daß zwei Getriebe (34, 36) mit unterschiedlichen Übersetzungen zur Übertragung des Drehmoments einer Antriebswelle (38) auf einen Garnlieferzylinder (18) und einen Elastomerfaden-Lieferzylinder (23) einer Zwirnvorrichtung vorgesehen sind, wobei das erste Getriebe (34) mit einer Übersetzung, die in etwa gleiche Liefergeschwindigkeit für die Garne (13, 14) und den Elastomerfaden (10) ergibt, von einer ersten Kupplung (30) an die Antriebswelle (38) bei Einschalten der Zwirnvorrichtung zunächst an- und nach einem vorherbestimmten Zeitraum abkuppelbar und das zweite Getriebe (36), das eine etwa 2- bis 5-fach kleinere Liefergeschwindigkeit des Elastomerfadens gegenüber den Garnen bewirkt, gleichzeitig durch eine zweite Kupplung (32) einkuppelbar ist.

3. Vorrichtung nach Anspruch 2, dadurch gekennzeichnet, daß der Zeitraum bis zum Einsatz des zweiten Getriebes (36), welches dem Elastomerfaden (10) die etwa 2- bis 5-fach kleinere Liefergeschwindigkeit gegenüber den Garnen (13, 14) verleiht, etwa 4 Sekunden beträgt.

4. Vorrichtung nach Anspruch 2 oder 3, dadurch gekennzeichnet, daß die Kupplung (30, 32) Elektrokupplungen sind, wobei ein Einkuppeln der ersten Kupplung (30) gleichzeitig das Auskuppeln der zweiten Kupplung (32) bewirkt.

## Claims

1. A method of producing an elastic twist, in which an elastomeric thread of about 154 dtex to 220 dtex is adhesively twisted with two yarns, the thickness of each of which is about one-tenth of the elastomeric thread, the yarns used being OE yarns produced by the rotor method from polyvinyl chloride, polyvinyl cyanide, polyacrylonitrile and/or finished wool threads and before the twisting operation the yarns are subjected to swelling at their surface at a pressure of between about 0,1 and 0,2 bar in hot steam of a temperature of about 70 °C for a period of up to 10 minutes for the purposes of loosening and for achieving the adhesion, the speed of delivery of the elastomeric thread being between approximately one-half and one-fifth that of the yarns during the twisting operation, characterised in that the tension of the elastomeric thread on start-up of the twisting mechanism is kept substantially equal to the tension of the yarns and the speed of delivery of the elastomeric thread is not delayed with respect to the yarns until a predetermined time after the start-up of the twisting mechanism.

2. Apparatus for performing the method according to claim 1, characterised by the provision of two gears (34, 36) having different transmission ratios for transmitting the torque from a drive shaft (38) to a yarn delivery cylinder (18) and an elastomeric thread delivery cylinder (23) of a twisting mechanism, the first gear (34) having a transmission ratio giving a substantially identical delivery speed for the yarns (13, 14) and the elastomeric thread (10), and being initially adapted to be coupled to the drive shaft (38) when the twisting mechanism is switched on and decoupled therefrom after a predetermined time, by means of a first clutch (30), while the second gear (36) which provides a delivery speed for the elastomeric thread which is about one-half to one-fifth that of the yarns is simultaneously adapted to be engaged by a second clutch (32).

3. Apparatus according to claim 2, characterised in that the time until the second gear (36) is used, which gives the elastomeric thread (10) a delivery speed about one-half to one-fifth that of the yarns (13, 14), is about four seconds.

4. Apparatus according to claim 2 or 3, characterised in that the clutches (30, 32) are electrically actuated clutches, engagement of the first clutch (30) simultaneously causing disengagement of the second clutch (32).

## Revendications

1. Procédé de fabrication d'un retors élastique dans lequel on retord, avec adhérence, un filament élastomère, d'environ 154 dtex à 220 dtex, avec deux fils d'épaisseur respective d'environ 1/10 du filament élastomère, en utilisant comme fils, des fils OE fabriqués par le procédé Rotor à partir de filaments de chlorure de polyvinyle, de cyanure de polyvinyle, de polyacrylonitrile et/ou de fils de laine apprêtés, et en faisant gonfler les fils en surface, avant le retordage, dans la vapeur surchauffée à environ 70 °C, jusqu'à 10 minutes, sous une pression comprise entre environ 0,1 et 0,2 bar, pour démêler et obtenir l'adhérence, et en donnant au filament élastomère, lors du retordage, un étirage, par rapport aux fils, compris entre environ 2 fois et environ 5 fois, caractérisé par le fait que la tension du filament élastomère, au démarrage du dispositif de retordage, est maintenu sensiblement égale à la tension des fils et ce n'est qu'après un espace de temps prédéterminé après le démarrage du dispositif de retordage que l'on soumet le filament à l'étirage par rapport aux fils.

2. Dispositif pour la mise en oeuvre du procédé selon la revendication 1, caractérisé par le fait que sont prévus deux trains d'engrenages (34, 36) de démultiplications différentes pour transmettre le couple d'un arbre menant (38) à un cylindre (18) délivreur de fil et à un cylindre (23) délivreur de filament d'un dispositif de retordage, le premier train d'engrenages (34), à démultiplication donnant des vitesses de livraison sensiblement égales pour les fils (13, 14) et pour le filament élastomère (10), étant, lors de la mise en marche du dispositif de retordage, par un premier accouplement (30), d'abord accouplable à l'arbre menant (38) et, après un temps prédéterminé, découplable, et le second train d'engrenages (36), donnant une vitesse de livraison au filament élastomère environ 2 à 5 fois plus faible que celle des fils, étant simultanément accouplable par un second accouplement (32).

3. Dispositif selon la revendication 2, caractérisé par le fait que l'espace de temps jusqu'à la mise en service du second train d'engrenage (36), donnant au filament élastomère (10) la vitesse de livraison environ 2 à 5 fois plus faible que celle des fils (13, 14), est d'environ 4 secondes.

4. Dispositif selon la revendication 2 ou 3, caractérisé par le fait que les accouplements (30, 32) sont des accouplements électriques, un embrayage du premier accouplement (30) provoquant simultanément le débrayage du second accouplement (32).
